# EUROPÄISCHE PATENTSCHRIFT

(11) **EP 2 666 340 B1**
(45) Veröffentlichungstag und Bekanntmachung des Hinweises auf die Patenterteilung: **14.12.2016**
(21) Anmeldenummer: 11852212.7
(22) Anmeldetag: 01.12.2011
(51) Int. Cl.: H05H 1/24

(54) **DIELEKTRISCHE KOPLANARENTLADUNGSQUELLE FÜR EINE OBERFLÄCHENBEHANDLUNG UNTER ATMOSPHÄRENDRUCK**
COPLANAR DIELECTRIC BARRIER DISCHARGE SOURCE FOR A SURFACE TREATMENT UNDER ATMOSPHERIC PRESSURE
SOURCE DE DÉCHARGE COPLANAIRE DIÉLECTRIQUE POUR UN TRAITEMENT DE SURFACE SOUS PRESSION ATMOSPHÉRIQUE

(30) Priorität: 21.01.2011 DE 102011000261
(43) Veröffentlichungstag der Anmeldung: 27.11.2013
(73) Patentinhaber: Hochschule für Angewandte Wissenschaft und Kunst Hildesheim/Holzminden/Göttingen, 31134 Hildesheim (DE)
(72) Erfinder: VIÖL, Wolfgang, 37139 Adelebsen (DE); HOFFMEISTER, Dennis, 38444 Wolfsburg (DE); DAMM, Roland, 37434 Krebeck (DE); WIENEKE, Stephan, 37079 Göttingen (DE)
(74) Vertreter: REHBERG HÜPPE + PARTNER
(86) Internationale Anmeldenummer: PCT/EP2011/071463
(87) Internationale Veröffentlichungsnummer: WO 2012/097904

(56) Entgegenhaltungen:
- EP-A1- 1 701 597
- WO-A1-02/23960
- WO-A1-98/49368
- WO-A1-99/41767
- WO-A1-2007/104512
- WO-A1-2010/047593

## Beschreibung

### TECHNISCHES GEBIET DER ERFINDUNG

Die Erfindung bezieht sich auf eine dielektrische Koplanarentladungsquelle mit zwei gestreckten Elektroden, die eine gemeinsame Abschirmung aus Dielektrikum aufweisen und die parallel zueinander und parallel zu einer freien Oberfläche der Abschirmung verlaufen.

### STAND DER TECHNIK

Eine Entladungsquelle, so wie dieser Begriff hier verwendet wird, stellt typischerweise ein Plasma aufgrund einer elektrischen Entladung durch ein Gas bereit. Bei einer dielektrischen Entladungsquelle ist die Gasentladung dielektrisch behindert. Eine derartige dielektrische Behinderung erlaubt es häufig, die Gasentladung bei Atmosphärendruck in einem Arbeitsgas oder Luft zu zünden und aufrecht zu erhalten. Neben dem Plasma, worunter hier ausschließlich ein physikalisches Plasma zu verstehen ist, werden durch eine Gasentladung auch andere reaktive Spezies erzeugt, die nicht zwingend als Plasma zu bezeichnen sind. Deshalb wird hier bewusst nicht einschränkend von einer Plasmaquelle gesprochen.

Bei dielektrischen Koplanarentladungsquellen liegen sich zwei Elektroden nicht diametral über ein Gasvolumen gegenüber, sondern beide Elektroden liegen unter derselben Oberfläche eines Dielektrikums. Insbesondere wirkt dabei ein Objekt mit einer zu behandelnden Oberfläche, das in die Nähe der Oberfläche des Dielektrikums vor den Elektroden gebracht wird, nicht als Gegenelektrode. Dies führt dazu, dass eine der freien Oberfläche des Dielektrikums gegenüberliegende Oberfläche sehr viel weniger stark mit Ionen bombardiert wird als eine mit einem Plasma oder allgemein mit reaktiven Spezies aus einer Gasentladung zu behandelnde Oberfläche eines als Gegenelektrode der Gasentladung wirkenden Objekts.

Eine dielektrische Koplanarentladungsquelle bietet sich daher zur Oberflächenbehandlung unter Atmosphärendruck auch von empfindlichen Oberflächen, wie beispielsweise solchen von biologischem Material, einschließlich menschlicher Haut, an. Die Behandlung von biologischen Materialien mit Hilfe einer dielektrischen Entladungsquelle bei Atmosphärendruck ist z. B. aus der DE 103 24 926 B3 grundsätzlich bekannt.

Aus Shahid Rauf und Mark J. Kushner: Dynamics of a coplanar-electrode plasma display panel cell. I. Basic operation, Journal of Applied Physics, Vol. 85, No. 7, S. 3460-3469 ist eine dielektrische Koplanarentladungsquelle mit zwei gestreckten Elektroden, die eine gemeinsame Abschirmung aus Dielektrikum aufweisen und die parallel zueinander und parallel zu einer freien Oberfläche der freien Abschirmung verlaufen, als Teil eines Leuchtdisplays bekannt, in dem in einem Xenonplasma auftretende UV-Strahlung durch Phosphor in sichtbares Licht umgewandelt wird. Für eine Oberflächenbehandlung insbesondere von biologischen Materialien ist diese dielektrische Koplanarentladungsquelle weder vorgesehen, noch geeignet.

Aus der DE 10 2007 030 915 A1 ist eine dielektrische Entladungsquelle mit zwei gestreckten Elektroden bekannt, die parallel zueinander verlaufen und jeweils innerhalb einer Hohlfaser aus dielektrischem Material angeordnet sind. Bei Anlegen einer entsprechenden Spannung fungieren die beiden Elektroden als Elektrode bzw. Gegenelektrode für eine sich über dem Dielektrikum der Hohlfasern ausbildende dielektrisch behinderte Gasentladung.

Z. B. aus der EP 1 534 099 A1 ist es bekannt, ein elektrisch schlecht leitende Oberfläche mit Hilfe einer dielektrisch behinderten Entladung unter Atmosphärendruck für eine Lackierung vorzubehandeln. Nach der EP 1 534 099 A1 ist diese Oberfläche diejenige eines Finger- oder Zehennagels.

Aus der WO 2009/140509 A1 ist eine Mikrokanalplasmavorrichtung bekannt, bei der in einen flachen Körper aus einem Oxid parallel zueinander verlaufenden, dass plasmatreibende Elektroden eingebettet sind. Parallel zu den Elektroden und jeweils zwischen Ihnen, sind Mikrokanäle in eine Oberfläche des Formkörpers eingebracht. Die beiden an einen Mikrokanal angrenzenden Elektroden, die gegenüber dem Kanal durch das Oxid isoliert sind, können jeweils einzeln zur Erzeugung von Plasma in dem Kanal angesteuert werden. In einer alternativen Ausführungsform der Mikrokanalplasmavorrichtung ist in dem Formkörper aus Oxid eine flächige Elektrode vorgesehen, und eine Gegenelektrode liegt den parallelen Mikrokanälen in der einen Oberfläche des Formköpers gegenüber und dabei ihrerseits gegenüber den Kanälen, die elektrisch isoliert.

Aus der WO 02/23960 A1 ist eine dielektrische Koplanarentladungsquelle mit den Merkmalen des Oberbegriffs des unabhängigen Patentanspruchs 1 bekannt.

Aus der WO 99/41767 A1 ist ein großflächiger Strahler bekannt, der ultraviolette Strahlung durch eine dielektrische Entladung erzeugt. Um die Orte von erzeugten Plasmamikrofilamenten in dem Strahler zu verteilen, sind parallel zueinander angeordnete Elektroden mit Rillen in ihrer jeweiligen dielektrischen Abschirmung versehen. Die Rillen können von dreieckigem Querschnitt oder rundem Querschnitt sein und haben keine scharfen Ecken oder Kanten. Die Achsen der Rillen verlaufen senkrecht zu den leitfähigen Elementen der Elektroden und senkrecht zu einem aus einer Mehrzahl von parallel zueinander angeordneten Elektroden ausgebildeten Elektrodenarray. Die Rillen in den dielektrischen Abschirmungen der einzelnen Elektroden liegen so einander gegenüber. Bei dem bekannten Strahler erfolgt die dielektrisch behinderte Entladung zwischen den Elektroden.

### AUFGABE DER ERFINDUNG

Der Erfindung liegt die Aufgabe zugrunde, eine dielektrische Koplanarentladungsquelle aufzuzeigen, die besonders gut zur Ausbildung eines mobilen Handgeräts für Oberflächenbehandlungen bei Atmosphärendruck geeignet ist, um insbesondere reizarme flächige Behandlungen von biologischem Material, aber auch einfache Lackierungsvorbehandlungen von elektrisch schlecht leitenden Substraten, wie z. B. Kunststoffen, durchführen zu können.

### LÖSUNG

Die Aufgabe der Erfindung wird durch eine dielektrische Koplanarentladungsquelle mit den Merkmalen des unabhängigen Anspruchs 1 gelöst. Die Patentansprüche 2 bis 10 betreffen bevorzugte Ausführungsformen der neuen Koplanarentladungsquelle. Der Patentanspruch 11 ist auf eine spezielle Verwendungen der neuen Koplanarentladungsquelle gerichtet.

### BESCHREIBUNG DER ERFINDUNG

Bei der neuen dielektrischen Koplanarentladungsquelle mit zwei gestreckten Elektroden, die eine gemeinsame Abschirmung aus Dielektrikum aufweisen und die parallel zueinander und parallel zu einer freien Oberfläche der Abschirmung verlaufen, weist die Abschirmung quer zu den Elektroden verlaufende Rillen in der freien Oberfläche auf. Dabei bedeutet der Verlauf der Rillen quer zu den Elektroden, dass die Rillen nicht parallel zu den Rillen ausgerichtet sind und sich auf möglichst kurzem Wege von vor der einen Elektrode bis vor die andere Elektrode erstrecken. Die Rillen können dabei auch diagonal zu den Elektroden verlaufen; was jedoch nicht bevorzugt ist. Die Rillen oder Nuten führen zu einer Modulation des elektrischen Feldes über der freien Oberfläche, die das Zünden der Gasentladung erleichtert, und zwar über den gesamten Bereich der mit den Rillen versehenen freien Oberfläche. D h., die Gasentladung und damit das hieraus resultierende Plasma oder andere reaktive Spezies verteilen sich gleichmäßig über die freie Oberfläche des Dielektrikums und erlauben damit eine gleichmäßige großflächige Behandlung. Zudem verhindern die Rillen im Falle eines Aufsetzens der freien Oberfläche des Dielektrikums auf eine zu behandelnde Oberfläche eine vollflächige Anlage der freien Oberfläche an der Oberfläche. Die Rillen bilden auch dann noch Kanäle mit definiertem freien Querschnitt aus, in denen die Gasentladung weiterhin stattfinden kann. Mit den erfindungsgemäßen Rillen wird der Betrieb einer dielektrischen Koplanarentladungsquelle sehr stark vereinfacht. Der dafür mit dem Einbringen der Rillen in die freie Oberfläche des Dielektrikums zu betreibende Aufwand ist nur gering.

Die Rillen erstrecken sich in der freien Oberfläche des Dielektrikums bei der neuen Koplanarentladungsquelle bezogen auf Ihre Länge zumindest von vor der einen Elektrode bis vor die andere Elektrode. Bevorzugt ist es, wenn sich die Rillen über die volle Breite der Abschirmung quer zu der Haupterstreckungsrichtung der Elektroden erstrecken.

Weiterhin ist es bevorzugt, wenn die Rillen parallel zueinander und damit in der Projektion auf die freie Oberfläche senkrecht zu den Elektroden verlaufen. Dies schließt ein, dass die Rillen einen geradlinigen Verlauf aufweisen.

Ein seitlicher Abstand der Rillen ist typischerweise 0,5 bis 2-mal so groß wie eine Breite der Rillen. Bevorzugt ist es, wenn der seitliche Abstand der Rillen genauso groß ist wie die Breite der Rillen. Absolut liegt die Breite der Rillen in einem typischen Bereich von 0,2 bis 3 mm, bevorzugt ist eine Breite von 0,8 bis 1,2 mm, d. h. etwa 1 mm.

Die Tiefe der Rillen liegt typischerweise in einem Bereich von 0,2 bis 2 mm. Vorzugsweise beträgt die Tiefe 0,3 bis 0,7 mm, d. h. etwa 0,5 mm. Die Rillen weisen dabei in aller Regel einen rechteckigen freien Querschnitt auf; aber auch ein leicht trapezförmiger freier Querschnitt ist möglich. Weniger bevorzugt ist ein dreieckiger oder halbkreisförmiger freier Querschnitt der Rillen.

Die Elektroden verlaufen bei der neuen Koplanarentladungsquelle ihrerseits vorzugsweise geradlinig in einem Abstand von 2 bis 20 mm untereinander und auch zu der freien Oberfläche des Dielektrikums. Besonders bevorzugt betragen diese beiden Abstände 8 bis 12 mm, d. h. etwa 1 cm. Die Elektroden sind dabei regelmäßig jeweils länger als ihr seitlicher Abstand, vorzugsweise um ein Vielfaches.

Die Voraussetzungen zur Erzeugung einer definierten dielektrisch behinderten Entladung über der freien Oberfläche sind bei der neuen Koplanarentladungsquelle besonders gut. Sie ermöglichen es daher, eine Wechselspannungsquelle zum Anlegen der für die Gasentladung benötigten Wechselspannung zwischen den beiden Elektroden auch aus Batterien oder anderen Akkumulatoren zu betreiben. Konkret kann die neue Koplanarentladungsquelle eine gepulste Wechselspannungsquelle aufweisen, die zwischen den Elektroden eine bipolare Wechselspannung aus hochfrequenten Pulspaketen in Form abklingender Sinusschwingungen anlegt. Die Eigenfrequenz dieser Sinusschwingungen kann in einem typischen Bereich von 10 kHz bis 200 kHz, beispielsweise bei etwa 40 kHz liegen, während eine Wiederholungsfrequenz der Pulspakete in einem typischen Bereich von 200 Hz bis 10 kHz liegt und innerhalb dieses Bereichs auch variiert werden kann, um optimale Bedingungen seitens der angelegten bipolaren Wechselhochspannung für die jeweils gewünschte Behandlung einer Oberfläche bei Atmosphärendruck bereitzustellen. Die Amplitude der Wechselhochspannung liegt typischerweise im Kilovoltbereich. Maximal beträgt sie zu Beginn der Pulspakete etwa 35 kV.

Eine Wechselspannungsquelle mit den oben definierten elektrischen Parametern kann ohne weiteres Teil eines batterie- oder akkumulatorbetriebenen Handgeräts sein, so dass die neue Koplanarentladungsquelle einfach und mobil einsetzbar ist.

Bevorzugte Verwendungen der neuen Koplanarentladungsquelle sind die Behandlung von biologischem Material, insbesondere von menschlicher Haut, und die Lackierungsvorbehandlung von Oberflächen von schlecht elektrisch leitenden Materialien, insbesondere Kunststoffen, wie beispielsweise Kunststoffstoßstangen und Kunststoffgehäusen, insbesondere von Kraftfahrzeugen, zur Vorbereitung für eine Neulackierung.

Vorteilhafte Weiterbildungen der Erfindung ergeben sich aus den Patentansprüchen, der Beschreibung und den Zeichnungen. Die in der Beschreibungseinleitung genannten Vorteile von Merkmalen und von Kombinationen mehrerer Merkmale sind lediglich beispielhaft und können alternativ oder kumulativ zur Wirkung kommen, ohne dass die Vorteile zwingend von erfindungsgemäßen Ausführungsformen erzielt werden müssen. Weitere Merkmale sind den Zeichnungen - insbesondere den dargestellten Geometrien und den relativen Abmessungen mehrerer Bauteile zueinander sowie deren relativer Anordnung und Wirkverbindung - zu entnehmen. Die Kombination von Merkmalen unterschiedlicher Ausführungsformen der Erfindung oder von Merkmalen unterschiedlicher Patentansprüche ist ebenfalls abweichend von den gewählten Rückbeziehungen der Patentansprüche möglich und wird hiermit angeregt. Dies betrifft auch solche Merkmale, die in separaten Zeichnungen dargestellt sind oder bei deren Beschreibung genannt werden. Diese Merkmale können auch mit Merkmalen unterschiedlicher Patentansprüche kombiniert werden.

### KURZBESCHREIBUNG DER FIGUREN

Die Erfindung wird im Folgenden anhand eines Ausführungsbeispiels unter Bezugnahme auf die beigefügten Zeichnungen näher erläutert und beschrieben.
- **Fig. 1**: ist ein Querschnitt durch den prinzipiellen Aufbau der neuen Koplanarentladungsquelle; und
- **Fig. 2**: ist ein Längsschnitt durch den prinzipiellen Aufbau gemäß Fig. 1.

### FIGURENBESCHREIBUNG

Die neue Koplanarentladungsquelle 10, die in den **Fig. 1 und 2** dargestellt ist, weist zwei langgestreckte und in einem festen Abstand parallel zueinander angeordnete Elektroden 1 auf. Die Elektroden 1 sind in einen Festkörper 11 aus einem Dielektrikum 2 eingebettet, das eine dielektrische Abschirmung 12 der Elektroden ausbildet. In einer freien Oberfläche 13 der Abschirmung 12, die einem Objekt 4 mit einer zu behandelnden Oberfläche 14 gegenüberliegt, sind quer zum Verlauf der Elektroden 1 Rillen 5 vorgesehen. Die Rillen 5 verlaufen über die gesamte Breite der Abschirmung 12 parallel zueinander. Ihre Breite ist dabei etwa genauso groß wie ihr seitlicher Abstand und beträgt jeweils etwa 1 mm. Die Tiefe der Rillen 5 beträgt bei rechteckigem freien Querschnitt der Rillen 5 etwa 0,5 mm. D. h., die Breite und die Tiefe der Rillen 5 ist in Fig. 2 nicht maßstabsgetreu wiedergegeben. Dies gilt auch für den Abstand der Elektroden 1 untereinander und zu der Oberfläche 13, der jeweils etwa 1 cm beträgt. Die Rillen 5 deformieren das elektrische Feld über der freien Oberfläche 13 beim Anlegen einer Spannung zwischen den Elektroden 1 mit einer Wechselspannungsquelle 15 (nur in Fig. 1 dargestellt). Diese Deformation des elektrischen Felds führt zu einer leichteren Zündung der Gasentladung im Bereich der Rillen 5 und verhindert ein Erlöschen der Gasentladung selbst dann, wenn die Koplanarentladungsquelle 10 mit der freien Oberfläche 13 auf die Oberfläche 14 des zu behandelnden Objekts 4 aufgesetzt wird. Dies gilt natürlich nur für zu behandelnde Objekte 4 aus schlecht elektrisch leitenden Materialien. Bei Objekten 4 aus gut elektrisch leitenden Materialien bildet sich auch eine elektrische Entladung aus, die durch das Dielektrikum 2 behindert wird, aber primär in den Bereichen zwischen den Bereichen der Oberfläche 13 vor beiden Elektroden und den direkt gegenüberliegenden Bereichen der Oberfläche 14 des Objekts 4.

Die Wechselspannungsquelle legt eine gepulste Wechselhochspannung zwischen den beiden Elektroden 1 an. Die maximale Amplitude dieser Wechselhochspannung beträgt 35 kV. Die Wechselhochspannung setzt sich aus Pulspakten zusammen, deren Wiederholungsfrequenz zwischen 200 Hz und 10 kHz variiert werden kann. Die Signalform der einzelnen Pulspakete ist eine abklingende Sinusschwingung mit einer Eigenfrequenz von etwa 40 kHz.

Die neue Koplanarentladungsquelle ist insbesondere auch für eine reizarme Behandlung von biologischem Material, wie beispielsweise menschlicher Haut geeignet, weil über die zu behandelte Oberfläche prinzipiell kein relevanter Strom fließt und auch kein relevanter Ionenbeschuss stattfindet. Es tritt vielmehr eine Gleitentladung 3 auf, die sich ausgehend von den Rillen 5 über die gesamte freie Oberfläche 14 der dielektrischen Abschirmung 12 vor den
Elektroden 1 ausbreitet.

Eine weitere bevorzugte Verwendungsmöglichkeit der neuen Koplanarentladungsquelle besteht in einer Lackierungsvorbehandlung von Oberflächen von schlecht elektrisch leitenden Materialien, wie beispielsweise Kunststoffen. So kann die Koplanarentladungsquelle zum Beispiel eingesetzt werden, um Kunststoffstoßstangen oder Kunststoff-Rückspiegelgehäuse oder andere Kunststoffteile von Kraftfahrzeugen vor einer Neulackierung zu behandeln.

### BEZUGSZEICHENLISTE

- 1: Elektrode
- 2: Dielektrikum
- 3: Gleitentladung
- 4: Objekt
- 5: Rille
- 10: Koplanarentladungsquelle
- 11: Formkörper
- 12: Abschirmung
- 13: Oberfläche
- 14: Oberfläche
- 15: Wechselspannungsquelle

## Patentansprüche

1. Dielektrische Koplanarentladungsquelle (10) mit zwei gestreckten Elektroden (1), die eine gemeinsame Abschirmung (12) aus Dielektrikum (2) aufweisen und die parallel zueinander und parallel zu einer freien Oberfläche (13) der Abschirmung (12) verlaufen, **dadurch gekennzeichnet, dass** die Abschirmung (12) quer zu den Elektroden (1) verlaufende Rillen (5) in der freien Oberfläche (13) aufweist, die sich von vor der einen Elektrode (1) bis vor die andere Elektrode (1) erstrecken.

2. Koplanarentladungsquelle (10) nach Anspruch 1, **dadurch gekennzeichnet, dass** sich die Rillen (5) über die volle Breite der Abschirmung (12) erstrecken.

3. Koplanarentladungsquelle (10) nach einem der vorhergehenden Ansprüche, **dadurch gekennzeichnet, dass** die Rillen (5) geradlinig und parallel zueinander verlaufen.

4. Koplanarentladungsquelle (10) nach einem der vorhergehenden Ansprüche, **dadurch gekennzeichnet, dass** ein seitlicher Abstand der Rillen (5) 0,5- bis 2-mal so groß, vorzugsweise genauso groß, ist wie eine Breite der Rillen (5).

5. Koplanarentladungsquelle (10) nach Anspruch 4, **dadurch gekennzeichnet, dass** die Breite der Rillen (5) 0,2 bis 3 mm, vorzugsweise 0,8 bis 1,2 mm, beträgt.

6. Koplanarentladungsquelle (10) nach einem der vorhergehenden Ansprüche, **dadurch gekennzeichnet, dass** eine Tiefe der Rillen (5) 0,2 bis 2 mm, vorzugsweise 0,3 bis 0,7 mm, beträgt.

7. Koplanarentladungsquelle (10) nach einem der vorhergehenden Ansprüche, **dadurch gekennzeichnet, dass** die Rillen (5) einen rechteckigen freien Querschnitt aufweisen.

8. Koplanarentladungsquelle (10) nach einem der vorhergehenden Ansprüche, **dadurch gekennzeichnet, dass** die Elektroden (1) geradlinig in einem Abstand von 2 bis 20 mm, vorzugsweise von 8 bis 12 mm, verlaufen.

9. Koplanarentladungsquelle (10) nach einem der vorhergehenden Ansprüche, **dadurch gekennzeichnet, dass** eine gepulste Wechselspannungsquelle (15) zwischen den Elektroden (1) eine bipolare Wechselhochspannung aus hochfrequenten Pulspaketen in Form abklingender Sinusschwingungen mit einer Eigenfrequenz von 10 kHz bis 200 kHz und mit einer Wiederholungsfrequenz im Bereich von 200 Hz bis 10 kHz anlegt.

10. Koplanarentladungsquelle (10) nach einem der vorhergehenden Ansprüche, **gekennzeichnet durch** eine Ausbildung als batterie- oder akkumulatorbetriebenes Handgerät.

11. Verwendung einer Koplanarentladungsquelle (10) nach einem der vorhergehenden Ansprüche 1 bis 10 zur Lackierungsvorbehandlung von Oberflächen (14) von elektrisch schlecht leitenden Materialien, insbesondere Kunststoffen.

## Claims

1. Coplanar dielectric barrier discharge source (10) comprising two elongated electrodes (1) which have a common shielding (12) made of a dielectric (2) and which extend in parallel with regard to each other and in parallel to a free surface (13) of the shielding (12), **characterised in that** the shielding (12) comprises grooves (5) in the free surface (13) that extend transversely to the electrodes (1) from in front of the one electrode (1) to in front of the other electrode (1).

2. Coplanar discharge source (10) of claim 1, **characterised in that** the grooves (5) extend over the full width of the shielding (12).

3. Coplanar discharge source (10) of any of the preceding claims, **characterised in that** the grooves (5) extend along straight lines and in parallel to each other.

4. Coplanar discharge source (10) of any of the preceding claims, **characterised in that** a sidewise distance of the grooves (5) is 0.5 to 2 times, preferably as great as, a width of the grooves (5).

5. Coplanar discharge source (10) of claim 4, **characterised in that** the width of the grooves (5) is in a range from 0.2 to 3 mm, preferably in a range from 0.8 to 1.2 mm.

6. Coplanar discharge source (10) of any of the preceding claims, **characterised in that** a depth of the grooves (5) is in a range from 0.2 to 2 mm, preferably in a range from 0.3 to 0.7 mm.

7. Coplanar discharge source (10) of any of the preceding claims, **characterised in that** the grooves (5) have a rectangular free cross section.

8. Coplanar discharge source (10) of any of the preceding claims, **characterised in that** the electrodes (1) extend along straight lines at a distance in a range from 2 to 20 mm, preferably in a range from 8 to 12 mm.

9. Coplanar discharge source (10) of any of the preceding claims, **characterised in that** a pulsed alternating voltage source (15) applies a bipolar alternating high voltage of high frequency pulse packets in form of decaying sine oscillations at an eigenfrequency in a range from 10 kHz to 200 kHz and at a repetition frequency in a range from 20 Hz to 10 kHz between the electrodes (1).

10. Coplanar discharge source (10) of any of the preceding claims, **characterised by** an implementation as a battery or accumulator driven hand device.

11. Using a coplanar discharge source (10) of any of the preceding claims 1 to 10 for lacquering pre-treatment of surfaces (14) of poorly electrically conductive materials, particularly plastics.

## Revendications

1. Source de décharge coplanaire (10) diélectrique avec deux électrodes (1) allongées qui présentent un blindage (12) commun en matériau diélectrique (2) et qui sont parallèles entre elles et parallèles à une surface (13) libre du blindage (12), **caractérisée en ce que** le blindage (12) présente des rainures (5) transversales aux électrodes (1) dans la surface (13) libre qui s'étendent à partir d'avant une électrode (1) jusqu'à avant l'autre électrode (1).

2. Source de décharge coplanaire (10) selon la revendication 1, **caractérisée en ce que** les rainures (5) s'étendent sur toute la largeur du blindage (12).

3. Source de décharge coplanaire (10) selon l'une des revendications précédentes, **caractérisée en ce que** les rainures (5) sont rectilignes et parallèles entre elles.

4. Source de décharge coplanaire (10) selon l'une des revendications précédentes, **caractérisée en ce qu**'un intervalle latéral des rainures (5) est 0,5 à 2 fois plus grand, de préférence aussi grand, qu'une largeur des rainures (5).

5. Source de décharge coplanaire (10) selon la revendication 4, **caractérisée en ce que** la largeur des rainures (5) est comprise entre 0,2 et 3 mm, de préférence entre 0,8 mm et 1,2 mm.

6. Source de décharge coplanaire (10) selon l'une des revendications précédentes, **caractérisée en ce qu**'une profondeur des rainures (5) est comprise entre 0,2 et 2 mm, de préférence entre 0,3 mm et 0,7 mm.

7. Source de décharge coplanaire (10) selon l'une des revendications précédentes, **caractérisée en ce que** les rainures (5) présentent une section transversale libre rectangulaire.

8. Source de décharge coplanaire (10) selon l'une des revendications précédentes, **caractérisée en ce que** les électrodes (1) sont rectilignes avec un intervalle de 2 à 20 mm, de préférence de 8 à 12 mm.

9. Source de décharge coplanaire (10) selon l'une des revendications précédentes, **caractérisée en ce qu**'une source de tension alternative (15)pulsée applique entre les électrodes (1) une haute tension alternative bipolaire composée de paquets d'impulsion haute fréquence sous forme d'oscillations sinusoïdales évanescentes avec une fréquence propre de 10 kHz à 200 kHz et avec une fréquence de répétition dans la plage de 200 Hz à 10 kHz.

10. Source de décharge coplanaire (10) selon l'une des revendications précédentes, **caractérisée par** une constitution en tant qu'appareil manuel fonctionnant sur batterie ou sur accumulateur.

11. Utilisation d'une source de décharge coplanaire (10) selon l'une des revendications précédentes 1 à 10 pour le prétraitement avant peinture de surfaces (14) de matériaux mauvais conducteurs de l'électricité, en particulier des matières plastiques.
